# EUROPÄISCHE PATENTSCHRIFT

(11) **EP 0 483 617 B1**
(45) Veröffentlichungstag und Bekanntmachung des Hinweises auf die Patenterteilung: **14.06.1995**
(21) Anmeldenummer: 91117809.3
(22) Anmeldetag: 18.10.1991
(51) Int. Cl.: B65H 55/00

(54) **Verfahren zur Herstellung einer Garnspule**
Process for producing a yarn package
Procédé de production d'une bobine de fil

(30) Priorität: 30.10.1990 CH 3448/90
(43) Veröffentlichungstag der Anmeldung: 06.05.1992
(73) Patentinhaber: Schärer Schweiter Mettler AG, CH-8810 Horgen (CH)
(72) Erfinder: Rebsamen, Arthur, CH-8143 Stallikon (CH)
(74) Vertreter: EGLI-EUROPEAN PATENT ATTORNEYS

(56) Entgegenhaltungen:
- CH-A- 238 829
- GB-A- 1 072 646
- GB-A- 1 198 077

## Beschreibung

Die Erfindung betrifft eine Verfahren zur Herstellung einer Garnspule gemäss dem Oberbegriff des Anspruchs 1.

Bei Garnspulen, insbesondere solchen, die zum Transport des Garns verwendet werden und von denen dasselbe unmittelbar für Arbeitsgänge wie Stricken oder Weben abgezogen wird, ist es aus Gründen der Oekonomie in Verteilung und Weiterverarbeitung des Garns wünschenswert, auf jede Spule möglichst viel Garn zu wickeln, d. h. möglichst massereiche Spulen zu produzieren.

Dieses Bestreben stösst insofern an eine Grenze, als bei sehr grossem Spulenradius und ganz besonders bei Verwendung von feinem Garn die Fadenabzugspannung bei konstanter Fadenabzuggeschwindigkeit sich über einen weiten Bereich ändert und insbesondere am Anfang des Abzugvorgangs sehr gross ist, weil sich wegen der geringen beim Abziehen entstehenden Rotation kein ausreichend konvexer Fadenballon bildet und der Faden über die Spulenoberfläche schleift, was starke Reibung erzeugt.

Die Beanspruchung ist bei grossen Radien insbesondere für feines Garn zu hoch und es kommt leicht zu Fadenbrüchen. Es hat sich zudem herausgestellt, dass auch unterhalb der Bruchgrenze grössere Aenderungen der Fadenabzugspannung vermieden werden sollten, da sie die Weiterverarbeitung des Garns in vielen Fällen ungünstig beeinflussen und insbesondere bei Strick- und Webwaren zu Inhomogenitäten führen.

Das Problem sich während des Abziehens ändernder Fadenspannung ist an sich seit langem bekannt. Bei Spulen mit Garn für die Herstellung von Strümpfen wurde (GB-A-1 072 646) zur Entschärfung von Spannungsspitzen gegen Ende des Abziehens vorgeschlagen, Wicklungen mit abnehmender Bewicklungslänge auf leicht konischen Spulen anzulegen. Zum gleichen Zweck soll gemäss GB-A-1 198 077 der innerste Teil der Spule auf der Abzugsseite konzentriert werden, während mindestens die äusseren drei Viertel mit abnehmender Bewicklungslänge angelegt werden. Bei Spulen beider Arten ist jedoch die Raumausnützung nicht optimal.

Aufgabe der Erfindung ist es, ein Herstellungsverfahren für Garnspulen anzugeben, mittels dessen grosse, massereiche Spulen hergestellt werden können, von welchen der Faden bei annähernd gleichbleibender Abzuggeschwindigkeit mit gleichbleibend mässiger Fadenspannung abgezogen werden kann.

Die Erfindung, wie sie in den Ansprüchen gekennzeichnet ist, schafft ein Verfahren, mittels dessen Spulen hergestellt werden können, mit denen die Oekonomie der Verteilung und Weiterverarbeitung von Garn wesentlich verbessert wird und die zugleich den Abzug von Garn in wünschenswert gleichmässiger Weise ermöglichen, sodass die Qualität und Homogenität der aus der Weiterverarbeitung hervorgehenden Produkte nicht unter Schwankungen der Fadenspannung leidet.

Im folgenden wird die Erfindung anhand von lediglich Ausführungswege zeigenden Figuren näher erläutert. Es zeigen
- Fig. 1: schematisch eine nach einer ersten Ausführungsform des erfindungsgemässen Verfahrens hergestellte Spule mit einer zylindrischen Hülse,
- Fig. 2a: schematisch eine nach einer zweiten Ausführungsform des erfindungsgemässen Verfahrens hergestellte Spule mit einer konischen Hülse und
- Fig. 2b: schematisch eine nach einer dritten Ausführungsform des erfindungsgemässen Verfahrens hergestellte Spule mit einer konischen Hülse.

Fig. 1 zeigt auf einer zylindrischen, vorzugsweise aus Kunststoff bestehenden Hülse 1 eine Wicklung 2 aus einem beliebigen Garn, wobei im oberen Teil die - parallelen - Lagen derselben angedeutet sind. Die Wicklung 2 weist bis zu einem Grenzdurchmesser D konstante Bewicklungslänge auf, d. h. sie wird bis dort hin mit konstantem Hub der Fadenverlegeeinheit hergestellt.

Wenn der Durchmesser der Spule die besagte Grenze erreicht hat, wird der Hub der Fadenverlegeeinheit im weiteren stetig verringert, sodass sich die Bewicklungslänge entsprechend verkleinert. Die genaue Steuerung der Bewicklungslänge hängt dabei u. U. von verschiedenen Parametern ab, welche die Fadenabzugspannung ausser dem Durchmesser noch beeinflussen wie etwa Fadenabzuggeschwindigkeit und Garnfeinheit und muss bei hohen Anforderungen an die Gleichmässigkeit der Fadenabzugspannung unter Berücksichtigung besagter Parameter ermittelt werden.

In jedem Fall führt jedoch, wie sich bei Versuchen herausgestellt hat, eine massvolle Verringerung der Bewicklungslänge bei zunehmendem Durchmesser der Spule zu einer Vergleichmässigung der Fadenabzugspannung, insbesondere zu ihrer Verringerung bei grossem Durchmesser, wenn der Faden 3, wie dargestellt, über Kopf in Richtung der Spulenachse abgezogen wird. Umgekehrt kann daher die Spule bei gegebenen Anforderungen an Grenzwert und Gleichmässigkeit der Fadenabzugspannung zu einem beträchtlich grösseren Durchmesser und damit grösserer Masse gewickelt werden als nach herkömmlichen Verfahren.

Mit dem erfindungsgemassen Verfahren nach Fig. 1 hergestellte Spulen können z. B. bei einem vorgegebenen Grenzwert für die Schwankung der Abzugspannung und Garnfeinheit Ne 60 Gewichte von 2,4 - 2,6 kg aufweisen, während bei einer mit Garn gleichen Typs in bekannter Weise hergestellten Spule, die den gleichen Anforderungen genügen soll, eine Obergrenze von 1,2 kg nicht überschritten werden darf.

Da die Verringerung der Bewicklungslänge bei gegebenem Spulendurchmesser zu einer Verringerung des Spulenvolumens führt - wobei der Verlust allerdings wesentlich geringer ist als der durch die Vergrösserung des Radius erzielte Gewinn - wird man die Bewicklungslänge nicht mehr und nicht früher verringern als nötig. Da der Einfluss des Spulendurchmessers auf die Abzugspannung erst bei höheren Werten fühlbar wird, wird sie daher insbesondere bis zum Erreichen des Grenzdurchmessers D nicht verändert, sodass der innere Teil der Wicklung zylindrisch angelegt ist.

Bei der in Fig. 2a dargestellten Spule ist die Hülse 1 konisch ausgebildet. Auch hier weist die Wicklung aus den gleichen Gründen wie bei der Ausführung nach Fig. 1 bis zu einem Grenzdurchmesser D konstante Bewicklungslänge auf. Die Lagen der Wicklung sind konzentrisch, d. h. die Konizität der Wicklung ist konstant. Oberhalb des Grenzdurchmessers nimmt die Bewicklungslänge wiederum mit zunehmendem Radius ab, was wieder - es gelten auch hier die zur ersten Ausführung gemachten Anmerkungen - zu einer Vergleichmässigung der Fadenabzugspannung führt bzw. höhere Spulendurchmesser und -massen erlaubt.

Fig. 2b zeigt eine ebenfalls auf einer konischen Hülse 1 angelegte Wicklung 2, die gleichfalls bis zum Erreichen eines Grenzdurchmessers D mit konstanter Bewicklungslänge und Konizität gewickelt wird. Oberhalb des Grenzdurchmessers D nimmt nicht nur die Bewicklungslänge stetig ab, sondern auch die Konizität der Wicklung, die bei bei Fertigstellung der Spule praktisch den Wert Null erreicht. Auf diese Weise kann das Volumen besser ausgenützt und bei gegebenem Spulendurchmesser eine grössere Spulenmasse erreicht werden.

Bei allen Spulen ist die Wicklung 2 zur Vermeidung von Problemen bei Transport und Verpackung durch geeignete Steuerung der Bewicklungslänge und der Konizität in Abhängigkeit vom Durchmesser so angelegt, dass sie in axialer Richtung nicht über die Enden der Hülse 1 vorsteht. Bei den konischen Spulen kann die Wicklung 2 mit etwa konstanter, von der Hülse 1 vorgegebener Konizität aufgebaut werden, bis sie in den Bereich des Kopfendes der Hülse 1 vorragt, worauf die Bewicklungslänge, die Konizität oder beide so modifiziert werden, dass ihre axiale Erstreckung nach dieser Seite nicht mehr zunimmt, vorzugsweise gleichbleibt. Das annähernde Erreichen des Hülsenendes durch die Wicklung 2 fällt in diesem Fall mit dem Erreichen des Grenzdurchmessers D zusammen.

Das angegebene Verfahren eignet sich zur Kombination mit allen Wickelgesetzen, wie sie bei der Herstellung von Kreuzspulen üblich sind, wie wilde Wicklung, Präzisionswicklung und Stufenpräzisionswicklung und ist besonders nützlich bei der Herstellung von Spulen aus Stapelgarnen.

## Patentansprüche

1. Verfahren zum Herstellen einer Garnspule durch Anlegen einer Wicklung (2) von Garn auf eine Hülse (1), wobei die Bewicklungslänge mindestens einer äusseren Schicht der Wicklung (2) stetig verringert wird, **dadurch gekennzeichnet, dass** die Bewicklungslänge bis zu einem Grenzdurchmesser (D) der Wicklung (2) konstant gehalten wird.

2. Verfahren nach Anspruch 1, **dadurch gekennzeichnet, dass** die Wicklung (2) auf einer zylindrischen Hülse (1) angelegt wird.

3. Verfahren nach Anspruch 1, **dadurch gekennzeichnet, dass** die Wicklung (2) auf einer konischen Hülse (1) angelegt wird.

4. Verfahren nach Anspruch 3, **dadurch gekennzeichnet, dass** die Konizität der Wicklung (2) oberhalb eines Grenzdurchmessers (D) stetig abnimmt.

5. Verfahren nach Anspruch 3 oder 4, **dadurch gekennzeichnet, dass** Bewicklungslänge und Konizität der Wicklung (2) so in Abhängigkeit vom Durchmesser derselben gesteuert werden, dass die Wicklung (2) in axialer Richtung nirgends über die Hülse (1) hinausragt.

6. Verfahren nach einem der Ansprüche 1 bis 5, **dadurch gekennzeichnet, dass** die Wicklung (2) als wilde Wicklung angelegt wird.

7. Verfahren nach einem der Ansprüche 1 bis 5, **dadurch** **gekennzeichnet, dass** die Wicklung (2) als Präzisionswicklung angelegt wird.

8. Verfahren nach einem der Ansprüche 1 bis 5, **dadurch gekennzeichnet, dass** die Wicklung (2) als Stufenpräzisionswicklung angelegt wird.

## Claims

1. Process for the production of a bobbin by forming a build (2) of yarn on a tube (1), the traverse of at least one outer layer of the build (2) being steadily reduced, characterised in that the traverse, up to a limit diameter (D) of the build (2), is kept constant.

2. Process according to Claim 1, characterised in that the build (2) is applied on a cylindrical tube (1).

3. Process according to Claim 1, characterised in that the build (2) is applied on a conical tube (1).

4. Process according to Claim 3, characterised in that the conicity of the build (2), above a limit diameter (D), steadily decreases.

5. Process according to Claim 3 or 4, characterised in that the traverse and conicity of the build (2) are controlled in such a way as a function of its diameter that the build (2), in axial direction, nowhere protrudes out over the tube (1).

6. Process according to one of Claims 1 to 5, characterised in that the build (2) is applied as a random winding.

7. Process according to one of Claims 1 to 5, characterised in that the build (2) is applied as a precision winding.

8. Process according to one of Claims 1 to 5, characterised in that the build (2) is applied as a stepped precision winding.

## Revendications

1. Procédé pour la fabrication d'une bobine de fil en déposant un enroulement (2) de fil sur un manchon (1), dans lequel la longueur d'enroulement d'au moins une couche externe de l'enroulement se rétrécit constamment, caractérisé en ce que la longueur d'enroulement est maintenue constante jusqu'à un diamètre limite (D) de l'enroulement (2).

2. Procédé selon la revendication 1, caractérisé en ce que l'enroulement (2) est déposé sur un manchon cylindrique (1).

3. Procédé selon la revendication 1, caractérisé en ce que l'enroulement (2) est déposé sur un manchon conique (1).

4. Procédé selon la revendication 3, caractérisé en ce que la conicité de l'enroulement (2) au-delà d'un diamètre limite (D) diminue constamment.

5. Procédé selon la revendication 3 ou 4, caractérisé en ce que la longueur d'enroulement et la conicité de l'enroulement (2) sont commandées en fonction du diamètre de ce dernier de telle sorte que l'enroulement (2) en direction axiale ne fait nulle part saillie par rapport au manchon (1).

6. Procédé selon l'une quelconque des revendications 1 à 5, caractérisé en ce que l'enroulement (2) est déposé sous forme d'un enroulement sauvage.

7. Procédé selon les revendications 1 à 5, caractérisé en ce que l'enroulement (2) est déposé sous forme d'un enroulement régulier.

8. Procédé selon l'une quelconque des revendications 1 à 5, caractérisé en ce que l'enroulement (2) est déposé sous forme d'un enroulement régulier échelonné.
